# EUROPÄISCHE PATENTANMELDUNG

(11) **EP 0 332 735 A1**
(43) Veröffentlichungstag der Anmeldung: **20.09.1989**
(21) Anmeldenummer: 88114550.2
(22) Anmeldetag: 07.09.1988
(51) Int. Cl.: E04C 3/40, E04B 7/12

(54) **Stahl-Fertigbauhalle**

(30) Priorität: 16.03.1988 DE 3808691
(71) Anmelder: GRAEFF CONVEC GMBH, D-6800 Mannheim 24 (DE)
(72) Erfinder: Graeff, Heinrich, D-6800 Mannheim 25 (DE)
(74) Vertreter: Trappenberg, Hans

(57) **Zusammenfassung**

Als Stahl-Fertigbauhallen sind Rundbogenhallen wie auch Hallen mit ebenen Wänden und aufgesetztem Dach bekannt. Rundbogenhallen haben den Vorteil einer einfachen Aufstellbarkeit, können jedoch kaum auf wirtschaftliche Art und Weise durch Tageslicht erhellt werden. Der Hallentyp mit ebenen Wänden und aufgesetztem Dach läßt zwar das Anbringen von transparenten Wand- oder Dachplatten und damit eine Tageslicht-Erhellung zu, jedoch sind derartige Hallen schwierig aufstellbar und teuer in der Herstellung.

Die Stahl-Fertigbauhalle ist der Rundbogenhalle angeglichen und damit leicht aufzustellen und wirtschaftlich herzustellen und kann jedoch trotzdem durch Auflegen ebener, transparenter Platten (4,5,6) durch Tageslicht erhellt werden.

## Beschreibung

Die Erfindung betrifft eine Stahl-Fertigbauhalle, gebildet aus einem mit Trapezblech oder Wellblech abgedeckten Tragwerk.

Derartige Stahl-Fertigbauhallen werden in größeren Stückzahlen, insbesondere als Interimsbauten, benötigt. Durch die Verwendung hochwertiger, korrosionsgeschützter Materialien, können jedoch derartige Stahl-Fertigbauhallen auch als Dauerbauwerke aufgestellt und verwendet werden. Auch dann kommt der Vorteil, der diesen Hallen zu eigen ist, zum Tragen, nämlich die schnelle Montagemöglichkeit. Erreicht wird diese schnelle Montage durch die Bereitstellung verhältnismäßig weniger Bauteile, die je nach der gewünschten Hallengröße hintereinander angeordnet beziehungsweise montiert werden können. Der gleiche Vorteil ergibt sich bei Interimsbauten selbstverständlich auch bei der Demontage einer derartigen Fertigbauhalle. Der weitere entscheidende Vorteil für diese Hallen ist die Möglichkeit der Vorfabrikation, also das Herstellen der oben angeführten einzelnen Bauelemente in einem entsprechenden Produktionsbetrieb. Wichtig, gerade für solche Interimsbauten, ist auch, daß die Stahl-Fertigbauhallen im allgemeinen kein Fundament, sondern lediglich eine vorbereitete Aufstellfläche benötigen.

Lange Zeit waren für derartige Hallen Rundbogenhallen bestimmend, insbesondere deshalb, weil sie kein schweres Tragwerk und in der Regel kein Betonfundament am Aufstellort benötigen. Nachteilig bei derartigen Rundbogenhallen ist die aufwendige Herstellung der entsprechend gebogenen Stahlbinder und Trapezbleche, die, durch die in diesen Trapezblechen verbleibende Spannung, schwierige Montage, insbesondere aber auch der durch diese sperrigen Teile bedingte schwierige Transport der einzelnen Bauelemente. Als besonders nachteilig wird empfunden, daß diese Hallen sehr dunkel sind, beziehungsweise stets künstlich beleuchtet werden müssen. Dies rührt daher, daß Fenster nur sehr schwierig und, relativ zum gesamten Hallenpreis, wirtschaftlich kaum vertretbar anzubringen sind und das Einfügen von transparenten Kunststoffplatten anstelle von abdeckenden Trapezblechen auch auf Schwierigkeiten, insbesondere auf Dichtprobleme, stößt. Schließlich ist auch noch festzustellen, daß derartige Rundbogenhallen ihres störenden Anblicks wegen in manchen Gebieten überhaupt nicht aufgestellt werden dürfen.

Bei neueren Stahl-Fertigbauhallen geht man daher von derartigen Rundbogenhallen, trotz ihrer statischen Vorteile, ab und kehrt zu Konstruktionen zurück, mit ebenen Wänden und einem aufgesetzten Dach. Dies bedingt allerdings eine wesentlich schwerere Tragwerkkonstruktion und, je nach der Größe der Halle, ein wenn auch nur roh vorbereitetes Fundament.

Die Größe derartiger Stahl-Fertigbauhallen wird durch die mögliche Spannweite der Tragkonstruktion und deren wirtschaftlichen Herstellbarkeit bestimmt. Die Spannweite bei den bisher eingesetzten Rundbogenhallen liegt in aller Regel bei etwa 11 m. Bei dieser Spannweite wird noch kein schweres Fundament benötigt und auch die Herstellung des Tragwerks ist noch wirtschaftlich vertretbar. Außerdem können Hallen mit einer derartigen Spannweite noch unschwer von Transportfahrzeugen befahren werden. Bei den Hallenkonstruktionen mit aufgesetztem Dach sind zwar größere Spannweiten möglich, jedoch wird dann auf jeden Fall ein schweres Fundament und ein entsprechend schweres und damit teures Tragwerk benötigt. Als wirtschaftliches Optimum haben sich daher Hallen ergeben mit Spannweiten, die bei etwa 10 m bis 15 m liegen.

Die Erfindung hat sich die Aufgabe gestellt, eine Stahl-Fertigbauhalle mit einer in dieser Größenordnung liegenden Spannweite anzugeben, die wirtschaftlich herstellbar und einfach montierbar und demontierbar ist, deren einzelnen Baueelemente unschwer zu transportieren sind und die zudem ausreichend durch Tageslicht erhellt sind.

Erreicht wird dies nach der Erfindung dadurch, daß das Tragwerk ein Portal-Rahmentragwerk ist mit jeweils zwischen der Dach-Portalbrücke und den Stützen eingefügten Schrägpfosten.

Im Prinzip ähnelt damit diese Konstruktion den altbewährten Rundbogenhallen, jedoch wird der Rundbogen ersetzt durch ein Vieleck, dargestellt durch eine senkrechte Wand, eine anschließende schrägliegende Fläche, die von den Schrägpfosten unterstützt wird und einer weiteren Dachfläche, die auch leicht in einem spitzen Winkel zur horizontalen Ebene liegen kann. Bei einer derartigen Halle kommen die Vorteile beider oben beschriebenen Hallenkonstruktionen zum Tragen, also die einfache Aufstellmöglichkeit ohne schweres Hebezeug, die Aufstellmöglichkeit ohne Fundament, die wirtschaftliche Herstellbarkeit mit ebenen Bauelementen und letztlich auch die Möglichkeit, verhältnismäßig großflächige Hallen zu bauen, die auch durch Tageslicht zu erhellen sind. Die letzte Möglichkeit ergibt sich insbesondere dadurch, daß die schrägliegenden, durch die Schrägpfosten unterstützten Flächen, nunmehr ohne weiteres mit transparenten Platten, in aller Regel Kunststoffplatten, abgedeckt werden können, ohne daß sich irgendwelche Montage- oder Abdichtprobleme ergeben würden. Festzustellen ist auch, daß das gesamte Bauwerk in dieser Bauweise im Gegensatz zu den Rundbogenhallen praktisch spannungsfrei ist und damit auch eindeutig bestimmbare statische Verhältnisse vorliegen. Die besondere Bauweise läßt auch das Aufstellen der erfindungsgemäßen Stahl-Fertigbauhalle ohne Fundament, lediglich auf eine vorbereitete Aufstellfläche, zu. Da auch diese Halle aus vorfabrizierten Einzel-Bauteilen zusammenzufügen ist, ist damit auch die Möglichkeit gegeben, sie als Interimsbau in Katastrophenfällen einzusetzen. Hervorzuheben ist die leichte Transportierbarkeit der einzelnen Bauelemente, hervorgerufen durch das Fehlen gebogener oder verwinkelter Bauteile.

Ein weiterer Vorteil ist der, daß nunmehr unschwer in die ebenen Wände auch Fenster eingebaut werden können, ohne daß die Stabilität und Wirtschaftlichkeit gemindert wird. Letztlich kann die Halle nach der Erfindung auch unschwer künstlich beleuchtet werden, einfach durch Anordnung von Lichtbändern an den Stoßstellen zwischen den Schrägpfosten und den Stützen beziehungsweise der Dach-Portalbrücke, wodurch sich Lichtverhältnisse ergeben, die dem Tageslichteinfall entsprechen.

Insgesamt ist damit ein äußerst wirschaftlich herstellbarer und aufstellbarer Hallentyp angegeben, der durch die Möglichkeit der Tageslicht-Erhellung in praktisch beliebiger Länge aufgestellt werden kann.

Auf der Zeichnung ist der Querschnitt einer derartigen Halle dargestellt. An Stützen (1), die ohne Fundament auf eine vorbereitete Aufstellfläche aufgesetzt sind, sind in einem Winkel von etwa 45° abgehend Schrägpfosten (2) angebracht, an die sich eine Dach-Portalbrücke (3) anschließt. Die Stützen sind mit Well- oder Trapezblechen (4) abgedeckt. In diese ebenen Trapezbleche können ohne Schwierigkeiten, falls dies gewünscht ist, Fenster eingesetzt werden. Auf die Schrägpfosten (2) sind transparente, selbsttragende Platten (5) aufgelegt, so daß sich ein beidseitiges Lichtband ergibt, das für angenehme Helligkeit im Inneren der Stahl-Fertigbauhalle sorgt. Die Dach-Portalbrücke (3) schließlich ist ebenfalls von Trapezblechen (6), die auf Pfetten (7) liegen, abgedeckt. Diese Trapezbleche (6) können, wie dargestellt, in einem spitzen Winkel zur horizontalen Aufstellfläche liegen, um Regen und Schneewasser abzuführen. Hervorzuheben ist, daß die Lichtbänder (5) stets durch Regen etc. gereinigt werden und sich auch kein Schnee auf diese Lichtbänder auflegen kann, so daß die Lichtverhältnisse innerhalb der Halle immer gleich gut bleiben. Eine Möglichkeit der künstlichen Beleuchtung ist dadurch gegeben, daß in den Stoßlinien zwischen den Schrägpfosten (2) und der Dach-Portalbrücke (3) und/oder den Schrägpfosten (2) und den Stützen (1) Leuchtstofflampen-Lichtbänder (8, 9) angeordnet sind.

## Patentansprüche

1. Stahl-Fertigbauhalle, gebildet aus einem mit Well- oder Trapezblech abgedeckten Tragwerk,
dadurch gekennzeichnet,
daß das Tragwerk ein Portal-Rahmentragwerk (1, 2, 3) ist mit jeweils zwischen der Dach-Portalbrücke (3) und den Stützen (1) eingefügten Schrägpfosten (2).

2. Stahl-Fertigbauhalle nach Anspruch 1,
dadurch gekennzeichnet,
daß die Schrägpfosten (2) in einem zwischen 40° und 50° liegenden Winkel zu den Stützen (1) verlaufen.

3. Stahl-Fertigbauhalle nach Anspruch 1 oder 2,
dadurch gekennzeichnet,
daß die im wesentlichen senkrecht verlaufenden Stützen (1) und die im wesentlichen horizontal verlaufende Dach-Portalbrücke (3) mit Trapezblech (4, 6) abgedeckt und die Schrägpfosten (2) mit transparenten, selbsttragenden Platten (5), vorzugsweise Kunststoffplatten, belegt sind.

4. Stahl-Fertigbauhalle nach Anspruch 3,
dadurch gekennzeichnet,
daß in den Stoßlinien entweder zwischen den Schrägpfosten (2) und der Dach-Portalbrücke (3) und/oder den Schrägpfosten und den Stützen (1) Leuchtstofflampen-Lichtbänder (8, 9) angebracht sind.
